# FASCICULE DE BREVET EUROPEEN

(11) **EP 0 375 553 B1**
(45) Date de publication et mention de la délivrance du brevet: **15.02.1995**
(21) Numéro de dépôt: 89403587.2
(22) Date de dépôt: 20.12.1989
(51) Int. Cl.: B61L 27/04, B61L 3/22

(54) **Installation de transport à commande automatique de déplacement de véhicules**
Transportanlage mit automatischer Steuerung der Fahrzeugbewegung
Transport system with an automatic vehicle movement control

(30) Priorité: 21.12.1988 FR 8816890; 11.01.1989 FR 8900272
(43) Date de publication de la demande: 27.06.1990
(73) Titulaire: MATRA TRANSPORT, 92542 Montrouge Cédex (FR)
(72) Inventeur: Beaurent, Pierre Joseph, F-91190 Gif Sur Yvette (FR); Dubreucq, Jean-Claude, F-75015 Paris (FR)
(74) Mandataire: Fort, Jacques

(56) Documents cités:
- EP-A- 0 240 051
- BE-A- 668 192
- BE-A- 675 597
- DE-A- 2 402 932
- DE-A- 2 913 398
- FR-A- 2 143 869
- FR-A- 2 178 180
- FR-A- 2 271 099
- US-A- 3 808 426

## Description

L'invention concerne les installations de transport à commande automatique du déplacement de véhicules le long d'une voie, du type comportant des automatismes de commande distincts affectés chacun à la gestion d'un tronçon déterminé de la voie, chaque tronçon étant muni de moyens de communication entre l'automatisme fixe de gestion de ce tronçon et les véhicules en circulation sur le tronçon. Le terme "véhicule" doit être interprété comme pouvant désigner aussi bien un véhicule simple qu'un véhicule composé de plusieurs voitures (tel qu'un train).

On connait déjà des installations du type ci-dessus défini. La voie est en général séparée en cantons délimités par des appareils de voie fixes. La présence d'un véhicule sur un canton déterminé est décelée par mise en court-circuit d'un circuit de voie par les essieux du véhicule. On connaît également des installations où la présence d'un véhicule est décelée par transmission de signaux du véhicule vers des boucles portées par la voie. Pour obtenir un débit élevé, il faut faire circuler les véhicules à intervalles rapprochés. Cela implique des cantons courts. Lorsqu'ils sont délimités par des appareils de voie, l'investissement qu'ils représentent est élevé et la modification de l'installation implique des démontages et remontages importants. Quant aux solutions existantes à automatismes complexes exigeant l'émission de signaux par les véhicules, elles gênent considérablement le dépannage de véhicules défaillants.

On pourrait penser qu'il est possible d'obtenir des performances maximales en munissant la voie de moyens permettant à chaque véhicule de se localiser de façon précise par rapport à la voie et en réalisant les équipements au sol de façon qu'ils transmettent à chaque véhicule des indications sur le véhicule qui le précède dans le sens de circulation, de façon qu'un équipement informatique monté sur le véhicule commande son espacement par rapport au véhicule précédent en fonction de sa propre vitesse.

On connaît par ailleurs (FR-A-2 178 180) une installation du type ci-dessus défini conforme au préambule de la revendication 1. Dans cette installation, ce sont les automatismes fixes qui effectuent la détermination de la position des trains, à partir d'indications reçues des intersections d'une bande conductrice de voie, intersections qui délimintent des sections toutes de même longueur.

L'invention vise à fournir une installation de transport du type ci-dessus défini dont les équipements de voie ont une complexité matérielle réduite et qui permet cependant des performances comparables à celles d'installations munies d'automatismes complexes, permettant d'ajuster l'écartement entre chaque véhicule et celui qui le précède en fonction de la vitesse, c'est-à-dire d'installations utilisant une technique qu'on peut qualifier de "cantons mobiles adaptables".

Dans ce but, l'invention propose une installation conforme à la revendication 1. D'autres caractéristiques avantageuses sont définies dans les sous-revendications.

Les informations d'espacement fournies à un véhicule peuvent se limiter à l'indication que le véhicule peut dépasser le canton qu'il occupe ou, au contraire, doit s'arrêter avant la fin du canton.

On peut ainsi détecter la présence d'un véhicule de nature autre que celle normalement utilisée au sein d'une installation de commande automatique avec peu de matériel supplémentaire. Chaque tronçon peut porter des dispositifs matériels de détection de présence des véhicules incapables, par construction ou à la suite de pannes, de communiquer avec les automatismes de commande. Ces automatismes permettent alors un fonctionnement qu'on peut qualifier de dégradé : ils acquièrent alors simplement les informations provenant des dispositifs matériels et commandent des équipements de signalisation de nature classique portés par la voie, à l'usage du conducteur des véhicules incapables de fonctionner de façon automatique, soit par construction, soit à la suite de pannes.

Dans la mesure où les tronçons ont une longueur importante et où, en conséquence, ils exigeraient, en conduite manuelle, un espacement excessif entre véhicules, il est possible d'associer au cantonnement fixe par des moyens immatériels, un "sur-cantonnement" défini par des appareils de voie et de signalisation qui peuvent être classiques (certains au moins des sur-cantons correspondant à plusieurs cantons et non pas à un seul) autorisant le suivi de véhicule en conduite manuelle. Le découpage en sur-cantons peut être grossier, ce qui rend son coût et les exigences de sa fiabilité faibles, car ces sur-cantons sont rarement utilisés.

Bien que l'invention soit susceptible de très nombreuses applications, elle présente un intérêt particulier dans le cas des installations de transport urbain ou suburbain, dans lesquelles les stations sont relativement proches les unes des autres. Dans ce cas, on sera souvent amené à adopter pour les tronçons une longueur de l'ordre du kilomètre, correspondant à l'intervalle entre deux stations successives. Les cantons immatériels pourront avoir une longueur de l'ordre de 10 mètres en station, où la vitesse est lente, et une longueur de 100 m ou davantage en dehors des stations. Les sur-cantons pourront également avoir une longueur variable suivant l'emplacement : en station, les sur-cantons pourront avoir une longueur égale à celle de la station ; entre stations, les sur-cantons pourront avoir une longueur de quelques centaines de mètres.

L'invention vise également à fournir une installation du type ci-dessus ayant un dispositif de transfert de commande d'un véhicule d'un automatisme de gestion d'un tronçon à l'automatisme suivant à la frontière entre les deux tronçons et de garantir, avec un degré de sécurité élevé, qu'un véhicule est toujours commandé par au moins un des deux automatismes fixes.

Dans ce but, l'invention propose une installation du genre défini ci-dessus, caractérisée en ce que chaque tronçon comporte une portion terminale constituant sas et munie de moyens fixes permettant la mise en communication du véhicule non seulement avec l'automatisme du tronçon auquel appartient la portion terminale, mais aussi avec l'automatisme gérant le tronçon adjacent et comporte des moyens commandés par le véhicule lors de son passage en un emplacement déterminé de la partie terminale, provoquant le transfert de commande d'un automatisme à l'autre.

Un tel dispositif non seulement permet d'atteindre les résultats recherchés, mais encore permet d'accroître le caractère modulaire des automatismes fixes en réduisant les échanges entre eux. La nature du mode de transmission entre les véhicules et les automatismes fixes est indifférente dans la mesure où cette transmission est continue et bidirectionnelle.

La mise en oeuvre du dispositif suivant l'invention permet au surplus de concevoir l'installation de transport de façon qu'une perturbation lors du transfert de commande entre deux automatismes fixes ne provoque pas une alarme généralisée immobilisant tous les véhicules présents dans toute une zone contenant le tronçon.

L'invention sera mieux comprise à la lecture de la description qui suit d'un mode particulier de réalisation, donné à titre d'exemple non limitatif. La description se réfère aux dessins qui l'accompagnent, dans lesquels :
- la Figure 1 est un schéma de principe montrant une zone d'une installation suivant un mode particulier de réalisation de l'invention, prévue pour un seul sens de circulation des véhicules ;
- la Figure 2 est un schéma destiné à illustrer le principe de fonctionnement de l'installation, lorsqu'elle utilise le cantonnement immatériel ;
- les Figures 3, 4 et 5 montrent des exemples de séquences de fonctionnement de l'installation, respectivement en marche normale avec utilisation du cantonnement immatériel, en marche avec utilisation du sur-cantonnement, et avec cantonnement sécable en vue de l'accostage d'un véhicule en panne ;
- la Figure 6 est une représentation synoptique d'un équipement embarqué et d'un automatisme fixe conformes au schéma de la Figure 1 ;
- la Figure 7 est un schéma de principe d'un dispositif suivant un mode de réalisation de l'invention, à sas qu'on peut qualifier de "matériel" ;
- la Figure 8, similaire à la Figure 7, montre un dispositif à sas "virtuel", prévu pour une installation où les véhicules ont un seul sens de circulation ;
- la Figure 9 est une représentation synoptique des parties fixes d'un dispositif selon la Figure 8 ;
- la Figure 10 est une représentation synoptique des parties portées par un véhicule d'un dispositif conforme au schéma de la Figure 8, utilisable en liaison avec les moyens montrés en Figure 9.

L'installation de transport dont une zone est montrée schématiquement en Figure 1 met en oeuvre des véhicules 10 roulant sur une voie de guidage 12. La voie 12 est fractionnée en tronçons successifs munis chacun d'un automatisme de gestion. La Figure 1 montre deux automatismes successifs 14 et 16 affectés à deux tronçons successifs 18 et 20 de la voie qu'on considèrera, pour simplifier, comme un tronçon amont et un tronçon aval dans le sens de circulation f des véhicules 10. Les automatismes 14 et 16 sont fixes et peuvent avoir une constitution connue. Chaque automatisme est relié à des moyens de transmission permettant un échange bidirectionnel et continu d'informations avec les véhicules circulant sur le tronçon correspondant. Des exemples de moyens de transmission sont décrits plus loin. Ils sont représentés sur la Figure 1 sous forme de boucles 22 et 24 et d'émetteurs-récepteurs 30 et 32. Ces moyens de transmission peuvent utiliser un faisceau hyperfréquence libre (à une fréquence de 10 à 20 GHz par exemple), une transmission par induction avec un tapis de voie ayant un câblage régulier de localisation, une transmission par guide d'ondes, etc.

Des moyens de contrôle d'entrée et de sortie séparent les tronçons adjacents. Ils sont avantageusement constitués par une barrière immatérielle 26 (ce qualificatif signifiant simplement que la barrière ne s'oppose pas à la circulation du véhicule) qui permet de déterminer l'instant où un véhicule 10 quitte un tronçon, 18 par exemple, pour entrer dans le tronçon suivant 20.

Les moyens de communication 24 ne permettent à l'automatisme 16 d'entrer en communication avec un véhicule que lorsqu'il a pénétré dans le tronçon 20 ; mais les moyens de communication 22 maintiennent la communication entre l'automatisme 14 et le véhicule au-delà de la barrière 26, sur une portion initiale du tronçon 20 qu'on peut considérer comme un sas de transition 28. Une description d'une structure possible d'un tel sas de transition et de son fonctionnement sera donnée plus loin. Il faut seulement retenir ici que l'automatisme 16 fournit à l'automatisme 14 l'état d'occupation du "sas" 28 et l'autorisation, pour les véhicules 10 circulant dans le sens de la flèche f, d'entrer dans le sas. De tels sas sont prévus en aval de chaque tronçon. Lorsque l'installation est prévue pour une circulation des véhicules dans un sens ou dans l'autre, des sas sont prévus des deux côtés.

Chacun des tronçons est découpé en cantons fixes immatériels de détection. Le tronçon 18 par exemple est découpé en six cantons 18a,..., 18f. Ces cantons n'ont pas forcément la même longueur. En général, ils sont beaucoup plus courts en station qu'en partie courante de la voie. Chaque sas correspondra fréquemment à un ou plusieurs des cantons d'entrée d'un tronçon.

On donnera plus loin un exemple de constitution des automatismes. Chacun d'eux, tel que 14, contient, en mémoire, une liste ordonnée de tous les cantons 18a,..., 18f du tronçon correspondant. De son côté, chaque véhicule porte un équipement embarqué ayant une unité de calcul et une mémoire qui contient la liste complète de tous les cantons de la voie sur laquelle le véhicule est amené à circuler.

Au cantonnement immatériel qui vient d'être décrit, peut être superposé un découpage physique, par des équipements de signalisation à l'usage des conducteurs, en sur-cantons "matériels" : l'ensemble des sur-cantons constitue un sur-ensemble des cantons immatériels avec des limites communes, comme indiqué par les appareils de voie et de signalisation 34 sur la Figure 1.

Le fonctionnement de l'installation peut intervenir suivant le principe correspondant à l'exemple suivant, dans le cas où deux véhicules 10x et 10y se suivent à l'intérieur d'un même tronçon 18, comme illustré sur la Figure 2. Chaque véhicule est muni d'un dispositif (dont un exemple sera donné plus loin) lui permettant de se localiser géographiquement sur la voie et, donc, du fait que la liste des cantons et leur longueur sont mémorisées à bord de l'équipement embarqué sur le véhicule, de fournir à l'automatisme fixe correspondant 14 l'indication du canton qu'il occupe, par une liaison schématisée par la ligne en tirets 40. L' automatisme 14 gérant le tronçon connaît donc, d'une part, l'existence de chaque véhicule sur le tronçon, d'autre part, sa position approximative. En règle générale, c'est l'automatisme qui interroge les véhicules situés sur le tronçon (connus de l'automatisme du fait qu'ils ont été identifiés lors du passage de la barrière d'entrée 26) et reçoit les numéros des cantons occupés, 18b pour le véhicule 10x et 18e pour le véhicule 10y. Les automatismes décident donc, pour chaque canton :
- s'il est libre pour un sens de circulation donné, ce qui est indiqué par la lettre L sur le tableau L ci-après,
- s'il est occupé réellement par un véhicule de numéro x, ce qui est indiqué par Ox,
- s'il est occupé "fictivement" par un véhicule 10x, cette occupation fictive constituant une réservation Vx destinée à protéger le véhicule contre une circulation de sens contraire.

| | | | | | | | |
|---|---|---|---|---|---|---|---|
| Canton | 18a | 18b | 18c | 18d | 18e | 18f | 18 g |
| Occupation réelle | L | Ox | L | L | Oy | L | L |
| Occupation fictive | | | Vx | Vx | | Vy | Vy |

L'automatisme fixe 14 est alors à même de communiquer, à l'ensemble des véhicules 10x et 10y occupant le tronçon, l'état des différents cantons de la liste. L'équipement de chaque véhicule, tel que 10x, peut donc à tout moment, en fonction de sa localisation et des consignes fournies par l'automatisme fixe correspondant 14,
- vérifier son sens de marche par rapport au sens de circulation f à respecter (vérifier qu'il correspond à un déplacement vers un canton identifié Vx) ;
- commander son propre mouvement en tenant compte de l'état d'occupation des cantons vers lesquels il se dirige.

Les règles appliquées par l'équipement embarqué à bord du véhicule 10x peuvent alors être les suivantes :
- Un véhicule 10x situé sur un canton d'ordre i ne peut pénètrer sur un canton i+1 que si celui-ci est déclaré libre (L), pour le sens de circulation retenu, par les automatismes fixes 14. Dans le cas contraire, c'est-à-dire s'il est déclaré occupé (O), le véhicule s'arrête à une distance de sécurité de l'entrée du canton i+1.
- Un véhicule 10x qui a pu franchir le point d'arrêt à distance de securité mentionné ci-dessus, du fait de l'état libre du canton i+1, peut continuer à rouler sur ce canton jusqu'au point d'arrêt sécuritaire de fin de canton, protégeant le canton suivant i+2.

L'automatisme fixe 14 tient à jour l'état d'occupation des cantons de sa liste en appliquant les règles suivantes :
- Un canton i est déclaré occupé (O) par un véhicule 10x lorsque le véhicule 10x indique à l'automatisme qu'il occupe le canton i, après que ce canton ait été considéré comme libre, ou déjà occupé par le véhicule 10x, lors d'une précédente interrogation.
- Un canton i est libéré lorsque le véhicule 10x qui occupait le canton i communique qu'il occupe le canton suivant i+1, dans le sens de circulation f retenu.

La détection de présence des véhicules et le contrôle de leur espacement s'effectuant par voie informatique, les informations échangées entre les équipements embarqués et les automatismes fixes doivent être rafraîchies avec une récurrence suffisante pour garantir que les informations utilisées reflètent bien l'état instantané de l'installation. Pour cela, les équipements des véhicules et les automatismes fixes utilisent des informations datées et contrôlent que les dates évoluent suffisamment dans un laps de temps donné. Les équipements des vehicules ou les automatismes fixes sont prévus pour ordonner un arrêt d'urgence du mouvement des véhicules sur le tronçon dans le cas contraire.

La séquence de fonctionnement du système peut être celle symbolisée en Figure 3 sous forme de la liste des états d'occupation des cantons, mémorisée dans l'automatisme fixe du tronçon. Pour simplifier la représentation, une seule liste est symbolisée avec les conventions suivantes :
- L: signifie que le canton est libre pour le sens f (sens de circulation retenu) et le sens opposé -f ;
- Ox: signifie que le canton est occupé par le véhicule 10x pour le sens f et pour le sens -f ;
- Vx: signifie que le canton est libre pour le sens f mais occupé fictivement, à titre de réservation, pour le sens -f.

La ligne A de la Figure 3 montre un tronçon complet 18 et le sas 28 du tronçon suivant 20, chaque sas ayant quatre cantons. Elle correspond au cas où un véhicule automatisé 10x tente de pénètrer sur le tronçon 18 alors qu'un autre véhicule automatisé 10y est déjà sur le tronçon et encore dans le sas d'entrée.

Le dispositif (barrière immatérielle 26) contrôlant l'entrée des véhicules amorce la communication entre le véhicule 10x et l'automatisme fixe 14.

Tant que le dialogue entre véhicule 10x et l'automatisme 14 n'a pu être amorcé, le véhicule ne peut avancer dans le "sas" 28 d'entrée du tronçon 18 que s'il est encore sous le contrôle de l'automatisme fixe amont ou s'il est en conduite manuelle : l'espacement avec 10y est donc commandé par l'automatisme fixe amont ou le conducteur. L'automatisme fixe amont utilise pour cela l'état des cantons d'entrée du "sas" 28 et du tronçon 18 et l'autorisation de rouler dans le "sas", fournis par l'automatisme fixe du tronçon abordé 18. Il donne au véhicule 10x l'autorisation de rouler en mode automatique, sauf alarmes éventuelles.

En cas d'insuccès d'établissement de la communication avec l'automatisme 14, le véhicule 10x s'arrête avant la fin du "sas", l'état du canton que suit immédiatement le "sas" 28 ne pouvant être fourni au véhicule : dans le cas de transport de passagers, il est avantageux de faire correspondre ce point d'arrêt au point d'arrêt nominal en station.

Durant ce temps, l'automatisme fixe aval 14, informé par le contrôle d'entrée 26 de la pénétration du véhicule 10x, occupe :
- réellement le premier canton 18a du tronçon O_{NI}, et
- fictivement, à titre de réservation, l'ensemble des cantons libres devant lui V_{NI} en considérant qu'il traite un véhicule Non encore Idenfié NI (ligne B).

Ainsi :
- on protège le véhicule 10x, entrant dans le "sas" , de tout mouvement d'autre véhicule, par l'arrière et par l'avant ;
- on permet au véhicule 10a, s'il est automatisé, d'avancer dans le "sas" 28 normalement, sous le contrôle de l'automatisme fixe amont jusqu'à ce que l'automatisme aval ait pu établir une communication avec lui.

Dès que le dialogue est établi entre le véhicule 10x et l'automatisme fixe 14 du tronçon 18, ce dernier affecte au canton i correspondant à l'occupation déclarée par le véhicule 10x la mention "occupé" Ox (ligne C). Il libère éventuellement les cantons précédents le séparant du dispositif de contrôle d'entrée 26 en leur affectant la mention L, dans la mesure où le dispositif d'entrée, capable de discriminer la pénétration de deux véhicules différents, n'a détecté aucune nouvelle pénétration, postérieure à celle du véhicule 10x.

Le sens de circulation retenu étant f, l'automatisme considère comme occupés fictivement, à titre de réservation, les cantons libres Vx devant le véhicule 10x : ces cantons sont déclarés libres pour le véhicule 10x se déplaçant dans le sens f, mais sont déclarés occupés pour tout véhicule se déplaçant dans le sens opposé -f. L'automatisme fixe fournit au véhicule 10x l'autorisation de rouler en mode automatique, sauf alarmes éventuelles.

Dans sa progression dans le sens f, le véhicule 10x occupe le canton suivant i+1 et communique cette occupation à l'automatisme fixe. Ce dernier indique alors le canton i comme libre (L) et le canton i+1 comme occupé (Ox).

Au fur et à mesure de la progression du véhicule 10y devant le véhicule 10x, l'automatisme fixe libère le canton quitté par le véhicule 10y, mais l'occupe immédiatement, fictivement et à titre de réservation par (Vx). La ligne D indique cette situation, avec un autre véhicule 10z occupant le premier canton du tronçon suivant 20.

En résumé, lors de la progression des véhicules 10, les automatismes fixes libèrent derrière eux, par l'indication L, les cantons qu'ils quittent, protègent leur arrière en occupant, par O, les cantons où ils sont ; protègent leur avant en occupant fictivement, par V, les cantons libres suivants dans le sens f.

A la sortie de chaque tronçon, 18 par exemple, le véhicule automatisé 10x peut pénètrer dans le "sas" 28 du tronçon suivant 20 si le canton d'entrée de ce tronçon 20 est signalé comme libre par l'automatisme fixe aval 16. Le véhicule 10x reçoit (de l'automatisme fixe amont 14) l'autorisation de rouler dans le "sas" dans la mesure où l'automatisme aval 16 l'autorise : ce dernier protège le véhicule 10x d'un recul éventuel d'un autre véhicule 10y à partir du tronçon aval 20, non contrôlé par l'automatisme 14 du tronçon amont 18 (ligne E).

Si la communication ne peut être établie entre le véhicule 10x et l'automatisme aval 16, l'automatisme amont 14 ne libère plus les cantons précédant le véhicule 10x lorsque ce dernier déclare occuper les cantons suivants du "sas", mais verrouille l'état occupé Ox de ces cantons, ce qui interdit l'accès au "sas" 28, jusqu'à ce que l'automatisme aval 16 libère ces cantons suivants. Tous les cantons du "sas" 28 restent donc strictement sous le contrôle de l'automatisme fixe aval 16.

Enfin, lorsque la communication est établie entre le véhicule 10x et l'automatisme aval 16 sur interrogation de ce dernier, le véhicule 10x l'indique à l'automatisme amont 14, qui suspend alors ses interrogations a l'intention du véhicule 10x.

En cas d'inversion du sens de circulation, le processus s'inverse. Si la condition initiale est celle de la ligne D, les automatismes fixes occupent tous les cantons libres devant le véhicule 10x à titre de réservation pour le nouveau sens de circulation -f. Lors du retournement, tant que le véhicule 10x n'a pas donné, en réponse à une interrogation, une information qui est postérieure à l'envoi de la décision d'inversion et qui précise l'occupation de canton et la prise en compte du nouveau sens de circulation, les automatismes fixes continuent à prendre en compte les précédentes occupations fictives Vx protégeant le sens f (ligne F).

Après confirmation par le véhicule, les automatismes fixes suppriment les précédentes occupations fictives Vx et libèrent derrière le véhicule 10x les cantons affectés de la mention V pour qu'ils puissent être occupés par un nouveau véhicule suiveur (ligne G).

En résumé, on constate que :
- la présence des véhicules automatisés est détectée par voie informationnelle,
- les automatismes fixes et les équipement embarqués se partagent les opérations de contrôle d'espacement, l'échange de consignes et les traitements étant également informationnels.

### Adjonction d'un sur-cantonnement matériel

Un sur-cantonnement, c'est-à-dire un découpage en sur-cantons plus longs que les cantons immatériels et correspondant à un nombre entier de ces derniers, peut être prévu pour faciliter une conduite manuelle sans dégradation excessive du rendement de transport. Les sur-cantons sont délimités par des moyens matériels 34 et permettent de suivre la marche des véhicules non équipés d'automatismes en état de fonctionnement et d'assurer la sécurité d'espacement entre ces véhicules et les véhicules automatisés.

Pour cela, les automatismes fixes tels que 14, 16, ... sont prévus pour utiliser également les informations de détection de présence des véhicules afin de commander une signalisation classique à l'usage des conducteurs des véhicules non équipés ou dont l'équipement est en panne (panneaux 34 sur la Figure 1).

Ils disposent pour cela, en mémoire, d'une liste ordonnée de sur-cantons qui constituent un sur-ensemble des cantons informationnels 18, 20,..., ayant des limites géographiques communes.

Le principe de fonctionnement illustré en Figure 3 est alors complété par une autre séquence de fonctionnement, qui peut être celle illustrée en Figure 4 avec les mêmes notations ; les états d'occupation des sur-cantons, obtenus par détection matérielle, sont indiqués sur les différentes lignes de la Figure 4.

On a déjà vu que, lorsqu'un véhicule 44 pénètre dans le sas du tronçon 18, l'automatisme 14, alerté par le dispositif de contrôle d'entrée tente d'entrer en communication avec le véhicule entrant (lignes A). En l'absence de mise en communication, les automatismes fixes déclarent le premier canton informationnel 18a du tronçon 18 occupé réellement par un véhicule non identifié (mention O_{NI}) et à titre de réservation, affectent à l'ensemble des cantons libres devant lui la mention V_{NI}, c'est-à-dire les déclarant occupés par un véhicule non identifié NI (lignes B), sur les deux premiers sur-cantons jusqu'à l'extrémité de 42b. Ils constatent également l'occupation du premier canton du sur-canton matériel 42a, correspondant au "sas" (lignes B).

Si la communication s'établit, l'automatisme fixe 14 occupe, comme décrit précédemment, réellement le canton i correspondant à l'occupation déclarée par le véhicule 44 et fictivement les cantons libres devant le véhicule, pour le sens f. Le fonctionnement est celui précédemment décrit.

Si au contraire la communication ne s'établit pas (véhicule 44 non équipé), il avance sous la commande du conducteur et le contrôle des véhicules entrants conclut à la pénétration d'un véhicule non équipé. L'automatisme fixe protège alors ce véhicule 44 :
- par rapport aux véhicules automatisés : l'automatisme déclare "occupés" tous les cantons informationnels correspondant au sur-canton matériel 42b par exemple, et au canton matériel précédent 42a de manière à ménager, derrière le véhicule non équipé 44, un canton "tampon" ne contenant pas de véhicule ; il libère donc les cantons informationnels correspondant à tout un canton matériel lorsque ce canton matériel et le suivant sont déclarés librés grâce à des dispositifs de détection matérielle équipant la voie, pour le sens f (seconde ligne D). Mais il occupe fictivement, a titre de réservation, les cantons informationnels libres devant le véhicule non équipé (dans le sens f) et correspondant au sur-canton, ou canton matériel, sur lequel le véhicule 44 est situé, et au sur-canton suivant ;
- par rapport aux autres véhicules non équipés : l'automatisme commande les panneaux de signalisation 34 associés aux sur-cantons, en ménageant un sur-canton "tampon" libre derrière chaque véhicule non équipé 44 (première ligne D).

Les sur-cantons "tampon" libres devant et derrière le véhicule non équipé 44 permettent de détecter toute manoeuvre dangereuse du conducteur dans le sens ou contre le sens de circulation f. Ces alarmes peuvent conduire à un arrêt d'urgence des véhicules du tronçon ou à une vigilance des contrôles d'entrée permettant de détecter à coup sûr qu'un véhicule non équipé poursuit éventuellement un véhicule automatisé.

A la sortie du tronçon 18, l'automatisme amont 14 abandonne le suivi du véhicule non équipé 44 en conduite manuelle lorsque les deux sur-cantons d'entrée du tronçon suivant 20 (sur-canton correspondant au "sas" 20 et sur-canton suivant) sont libérés.

L'automatisme amont 14 commande et contrôle les manoeuvres des véhicules non équipés jusqu'à ce qu'ils les abandonnent au profit de l'automatisme aval 16. Il prend en compte également l'autorisation de rouler dans le "sas" fournie par l'automatisme fixe aval 16. Cette disposition permet de répercuter sur l'amont l'alarme consécutive à une manoeuvre dangereuse sur l'aval (recul d'un véhicule non équipé par exemple).

En cas d'inversion du sens de circulation, le processus est inversé. Les cantons informationnels occupés fictivement (Vni) pour le sens f ne sont libérés, pour le sens -f après retournement, que lorsque le sur-canton matériel occupé par le véhicule 44 et le sur-canton suivant, pour le nouveau sens de circulation -f, sont déclarés libres par les dispositifs de détection matérielle.

Cette adaptation a plusieurs avantages.
1. Elle permet non seulement de prendre en compte un véhicule 44 dépourvu d'automatismes, mais aussi d'évacuer manuellement un véhicule dont les automatismes sont tombés en panne, sans intervention lourde du personnel d'exploitation et en minimisant les perturbations. Pour cela, toute panne majeure des automatismes embarqués d'un véhicule conduisant à une reprise en conduite manuelle a les conséquences suivantes : les automatismes fixes considèrent le véhicule en panne comme un véhicule non équipé NI, de façon irréversible, et recourt alors au contrôle d'espacement correspondant.
   Tant qu'il n'y a pas de véhicule non équipé sur la voie, l'installation n'utilise pas les informations issues des dispositifs matériels de détection et n'est donc pas affectée par leurs éventuelles défaillances : il est ainsi inutile de donner une redondance à ces matériels pour maintenir la disponibilité requise lors du fonctionnement en automatisme intégral.
2. Elle permet de contrôler en toute sécurité l'espacement autour d'un véhicule automatisé qui serait repris en conduite manuelle et placé dans un état de fonctionnement mettant hors service les équipements embarqués de commande automatique et sécuritaire du mouvement. Il suffit pour cela que les équipements soient prévus pour que le véhicule placé dans cet état insère, dans son message à destination de l'automatisme fixe, l'information en ce sens. Dès réception de cette information, l'automatisme fixe considère le véhicule automatisé comme un véhicule non équipé et recourt alors au contrôle d'espacement correspondant.

### Adjonction d'un cantonnement sécable glissant

Pour résoudre certains cas de pannes des véhicules sans envoi de personnel ou de moyens lourds de dépannage sur place, l'installation peut comporter des moyens permettant l'accostage du véhicule en panne par le véhicule qui le suit, en mettant en oeuvre le principe illustré en Figure 5 et qu'on peut qualifier de cantonnement sécable glissant.

Sur la Figure 5, un véhicule 10x doit accoster un véhicule 10y situé sur le canton d'ordre j (ligne A). Le point d'arrêt pour le véhicule suiveur 10x, fixé par le contrôle d'espacement de l'équipement fixe, est situé à une distance de sécurité d de l'entrée du canton j, et ce sur le canton j-1. Pour amener le véhicule 10x au contact, une télécommande d'accostage TC(x,y) doit être envoyée par un opérateur depuis un Poste de Commande Centralisée supervisant l'installation à l'automatisme fixe concerné. Cette télécommande est transmise au véhicule 10y que son équipement embarqué immobilise jusqu'à la fin de la manoeuvre d'accostage et jusqu'à la reprise du pilotage automatique, par l'équipement du véhicule 10x de la rame constituée par les véhicules 10x et 10y.

Après immobilisation, le véhicule 10y transmet à l'automatisme fixe 14 sa position X_{acc} sur le canton j. L'automatisme fixe découpe alors, virtuellement et temporairement, le canton j en deux sous-cantons j′ et j˝ dont la limite commune correspond à X_{acc} et peut donc glisser suivant la position d'arrêt du véhicule 10y (ligne B).

L'automatisme fixe communique ensuite au véhicule 10x suiveur la position X_{acc}, limite du sous-canton j′ et l'équipement du véhicule 10x provoque le déplacement de ce dernier à la vitesse nominale jusqu'à une distance de sécurité d du nouveau point d'arrêt X_{acc}.

Ensuite, la vitesse du véhicule 10x est limitée sécuritairement à une vitesse d'accostage faible si la manoeuvre d'accostage est automatique : l'automatisme fixe 14 inhibe pendant ce temps l'alarme correspondant à la détection de pénétration d'un véhicule sur un canton occupé. Le véhicule 10x s'arrête dès après avoir constaté la fin de la manoeuvre d'accostage.

La rame ainsi constituée peut alors repartir sous le contrôle du véhicule 10x et l'équipement fixe supprime le sous-cantonnement en j′ et j˝ (ligne C).

Si la panne du véhicule 10y ne permet plus la communication avec l'automatisme fixe, ce dernier peut malgré tout télécommander une manoeuvre d'accostage automatique : la vitesse du véhicule 10x est alors limitée sécuritairement à la vitesse d'accostage pendant toute l'approche du véhicule 10y, et non pas seulement pendant la phase finale.

On décrira maintenant, à titre d'exemple, une constitution possible d'installation permettant de mettre en oeuvre l'invention.

Les moyens de mise en communication des équipements embarqués sur chaque véhicule et des automatismes fixes peuvent avoir la constitution générale qui sera décrite plus loin en faisant référence aux Figures 6 à 10. La partie fixe des moyens de transmission peut être constituée de lignes 50 disposées dans une gaine plate ou "tapis" posée entre les rails ou parallèlement à la voie. Les informations sont transmises des automatismes fixes aux lignes par des modules d'émission 52 qui assurent le formatage des informations provenant des automatismes fixes 14 et sont prévus pour générer des interrogations à destination des véhicules dont la présence a été détectée sur le tronçon considéré ou le "sas" situé en aval. Chaque module d'émission 52 est, en conséquence, relié aux deux barrières immatérielles délimitant le tronçon correspondant, constituant des dispositifs de contrôle d'entrée et de sortie des véhicules. Ces barrières et leurs éléments annexes peuvent avoir une constitution connue (référence pouvant par exemple être faite aux documents DE-A-2 902 238 et FR-A-2 566 349) ou celle décrite dans la demande de brevet FR n° EN 88 16891.

Les moyens de transmission au sol comportent également des modules de réception 54 comportant des moyens de filtrage, de démodulation et de déformatage des informations reçues avant transmission vers l'automatisme fixe associé 14.

La partie embarquée des moyens de transmission comporte une chaîne d'émission et une chaîne de réception ayant des constitutions symétriques. La chaîne d'émission, c'est-à-dire de transmission depuis les automatismes fixes vers les équipements embarqués, comporte un capteur 56, tel qu'une antenne, et un module récepteur 58 contenant des moyens de filtrage, de démodulation et de déformatage avant transfert vers les équipements embarqués 60. Symétriquement, la chaine de réception, c'est-à-dire de transmission vers les automatismes, comporte un module 62 de formatage, de modulation et d'amplification, attaquant une antenne 64.

Comme on l'a indiqué plus haut, la transmission s'effectue par un protocole d'interrogation à partir des automatismes au sol et de réponse par les équipements embarqués 60.

Ces équipements embarqués comportent un coupleur d'entrée-sortie 66 permettant d'acquérir les informations provenant du module de réception 58, de les transmettre à une unité de calcul 68 à microprocesseur assurant la gestion des informations. Cette unité fournit, sur une sortie 70, les ordres de commande du véhicule et, notamment, une information d'autorisation de poursuite du déplacement. Le coupleur 66 envoie également les informations provenant de l'unité 68 vers le module d'émission 62.

La barrière 26 montrée schématiquement en Figure 6 est par exemple constituée d'un émetteur ultrasonore situé d'un côté de la voie et d'un récepteur placé de l'autre côté, de façon que le passage d'un véhicule soit détecté par l'interruption de faisceau. La sécurité est ainsi garantie puisque la présence d'un véhicule se traduit par une absence de signal.

Comme mentionné plus haut, tout signal indiquant la traversée de la barrière par un véhicule est envoyé au module d'émission 52. Il est également envoyé à l'automatisme fixe 14 du tronçon concerné. Cet automatisme génère alors une interrogation particulière, destinée au véhicule placé à l'emplacement de la barrière. Si, effectivement un véhicule est situé au droit de la barrière, il répond, par le canal constitué du module d'émission 62, de l'antenne 64 de la ligne 50 et du module de réception 54, en envoyant un message contenant un numéro d'identification propre au véhicule.

L'automatisme fixe 14, comme les équipements embarqués 60, doit être du type sécuritaire, c'est-à-dire comporter des moyens protégeant l'ensemble des traitements logiciels et des informations échangées par codage de détection et/ou de correction d'erreur. Pour cela, les automatismes sécuritaires ou un composant séparé doivent assurer un codage approprié. L'unité de calcul 68 des équipements embarqués comporte un contrôleur de code 72. L'automatisme fixe comporte, suivant une disposition symétrique de celle des équipements embarqués, un coupleur 74, une unité de calcul à microprocesseur 76 et un contrôleur de code 78. L'unité de calcul 76 est reliée, par une interface 80 et un récepteur sécuritaire 82, à la barrière immatérielle 26 de façon à adresser une demande d'identification de tout véhicule traversant la barrière.

Les moyens de localisation des véhicules, permettant de déterminer les cantons immatériels sur lesquels ils se trouvent, peuvent utiliser des balises ponctuelles actives de localisation formées par une séquence de croisements d'une ligne de transmission du sol vers le véhicule, fournissant, lors du déplacement du véhicule, une alternance de chiffres binaires 0 et 1. Un module d'émission 84, qui peut être confondu avec le module 52, alimente les balises. Les croisements sont détectés, par les équipements embarqués sur chaque véhicule, à partir d'une antenne 86. Cette antenne 86, éventuellement fusionnée avec l'antenne 56, peut être constituée par deux bobines placées l'une derrière l'autre dans le sens de la marche du véhicule et attaquant un circuit de détection de croisement 88 ayant des moyens de filtrage et un comparateur de phase. Un générateur d'impulsions 90 peut être interposé entre le circuit détecteur 88 et l'unité de calcul 68 pour fournir des impulsions calibrées, représentant la présence d'un croisement, directement utilisables par l'unité de calcul.

Les moyens de localisation représentés sur la Figure 6 sont complétés par une roue 92 entraînée par une roue du véhicule et permettant de fournir une mesure sécuritaire de déplacement, c'est-à-dire une mesure relative, aux équipements embarqués 60. Cette roue peut être d'un type connu, par exemple celui décrit dans le document FR-A-2 577 666 : elle fournit une indication sur la distance parcourue par le véhicule, par l'intermédiaire d'une interface sécuritaire 94.

On voit que l'installation suivant l'invention permet d'utiliser un parc de véhicules hétérogène, sans réduction catastrophique du débit dans la mesure où un sur-cantonnement est prévu. Il n'est pas nécessaire que les moyens de localisation de véhicule sur la voie présentent une précision extreme : une localisation par rapport à un simple câblage régulier suffit. Du fait notamment de l'échange permanent d'informations sous forme de dialogue entre les automatismes au sol et les équipements embarqués, une grande sécurité de fonctionnement peut être atteinte.

On décrira maintenant, à titre d'exemples, diverses constitutions possibles du dispositif de commande à sas de transition, en faisant référence aux Figures 7 à 10.

On décrira tout d'abord, en faisant référence à la Figure 7, qui correspond à un cas particulier, les principes de fonctionnement du dispositif suivant l'invention. La Figure 7 montre une zone d'installation de transport mettant en oeuvre des véhicules 10 roulant sur une voie de guidage 12. Cette voie est séparée en tronçons successifs munis chacun d'un automatisme de gestion. Deux automatismes 14 et 16 sont représentés. Ils sont affectés à deux tronçons successifs 18 et 20 de la voie, qu'on considérera tout d'abord, pour simplifier, comme un tronçon amont et un tronçon aval dans le sens de circulation f des véhicules 10. Les automatismes 14 et 16 sont fixes et peuvent avoir la constitution déjà décrite. Chacun d'eux est relié à des moyens portés par la voie et permettant de communiquer avec un véhicule circulant sur le tronçon de voie correspondant. Ces moyens de transmission, qui doivent permettre un échange bidirectionnel continu d'informations, ont été représentés sur la Figure 1 sous forme de simples boucles 22 et 24. Une barrière immatérielle 26 (le qualificatif "immatérielle" signifiant simplement que la barrière ne s'oppose pas à la circulation du véhicule) permet de déterminer l'instant où un véhicule 10 quitte le tronçon 18 pour entrer dans le tronçon 20. Alors que les moyens de communication 24 ne permettent aux automatismes 16 d'entrer en communication avec un véhicule que lorsqu'il a pénétré dans le tronçon 20, les moyens de communication 22 maintiennent la communication entre les automatismes 14 et le véhicule au-delà de la barrière 26, sur une portion terminale du tronçon 20 qu'on peut considérer comme un sas 28 de transition.

On voit qu'un véhicule 10 se trouvant dans le tronçon 18 et en mouvement vers le tronçon 20 reste en communication permanente avec l'automatisme 14 qui gère le tronçon 18 et qui autorise le véhicule à rouler jusqu'à l'extrémité 130 du sas 28, dans la mesure où la voie est libre de véhicule jusqu'à cette extrémité. Mais, dès que le véhicule 10 franchit la barrière immatérielle 26, l'automatisme fixe 16 interroge le véhicule présent dans le sas 28 (sans pour autant interrompre le dialogue entre le véhicule 10 et l'automatisme fixe 14).

Les automatismes sont connus pour que la séquence d'opérations suivante intervienne, dans la mesure où la communication peut s'établir entre l'automatisme 16 et le véhicule 10 alors que ce dernier est encore dans le sas 28.
- l'automatisme 16 prend en charge le véhicule 10 et lui donne l'autorisation de rouler sur le tronçon 20 ;
- le véhicule 10, alors qu'il est encore sous le contrôle de l'automatisme 14, dans le sas 28, transmet à l'automatisme 14 l'information qu'il est pris en compte par l'automatisme 16 ;
- l'automatisme 14 abandonne son contrôle sur le véhicule 10.

L'automatisme 14 est conçu de façon à arrêter le véhicule 10 en amont du point 130 (dans la mesure où ce véhicule fonctionne automatiquement) ou à donner un ordre d'arrêt au conducteur (en cas de conduite manuelle) si la communication ne s'est pas établie entre l'automatisme fixe 16 et le véhicule 10.

Le véhicule arrêté dans ce cas dans le sas 28 reste en liaison avec l'automatisme 14, de sorte que les alarmes éventuelles à bord du véhicule sont prises en compte par l'installation : il devient en conséquence inutile de générer, à titre préventif, une alarme généralisée dans l'installation, puisque le véhicule reste sous contrôle.

Divers modes de mise en oeuvre de l'invention sont possibles en mettant en oeuvre les principes illustrés sur la Figure 7.

Un premier mode de réalisation utilise un sas qu'on peut qualifier de "matériel" : les boucles de transmission 22 et 24 sont superposées au niveau du sas 28, les canaux de transmission utilisés n'étant pas les mêmes pour les deux lignes 22 et 24. Il correspond au cas schématisé sur la Figure 7. Les boucles peuvent notamment être constituées par des lignes de transmission transposées en basse fréquence.

Tant que le véhicule 10 est commandé par l'automatisme 14, il dialogue avec ce dernier par l'intermédiaire du canal correspondant à la boucle de transmission 22. Lorsqu'il franchit la barrière immatérielle 26, l'automatisme fixe 16 entre en communication avec lui par le canal correspondant à la boucle de transmission 24 et le véhicule répond sur ce nouveau canal.

D'autres modes de réalisation mettent en oeuvre un sas qu'on peut qualifier de "virtuel". La disposition illustrée en Figure 8 est destinée à une installation dans laquelle les véhicules 10 circulent dans un seul sens, par exemple celui de la flèche f. Les boucles de transmission 22 et 24 correspondant à deux secteurs adjacents successifs sont disjointes et respectivement raccordées à des équipements de transmission à émetteur-récepteur 30 et 32. L'automatisme fixe 14 est relié aux émetteurs-récepteurs 30 et 32 tandis que l'automatisme 16 est relié à l'émetteur-récepteur 32 et à l'émetteur-récepteur (non représenté) situé en aval du tronçon 20. Les émetteurs-récepteurs peuvent utiliser ou non le même canal de transmission.

Cette fois, l'automatisme fixe 14 dialogue avec le véhicule 10 soit à travers l'émetteur-récepteur 30, soit à travers l'émetteur-récepteur 32.

On décrira maintenant de façon plus complète, en faisant référence aux Figures 9 et 10, une constitution possible du dispositif conforme au schéma de la Figure 8, c'est-à-dire :
- à sas virtuel,
- n'admettant qu'un seul sens de circulation des véhicules, et utilisant des lignes de transmission transposées en basse fréquence comme support de transmission entre les véhicules et les automatismes.

La Figure 9 montre la constitution générale des parties fixes du dispositif. Dans un tronçon, la boucle de transmission comporte deux lignes 140 et 142 disposées sur un même support, au milieu de la voie. Une des lignes, 140, est destinée à l'émission de l'équipement au sol vers le véhicule, l'autre, 142, à la réception de messages provenant des véhicules par l'équipement au sol. Chaque ligne est fermée à ses extrémités sur une impédance d'adaptation 144, 146 d'une part, 148 et 150 d'autre part. Ces dernières impédances ne sont attaquées par les lignes qu'à travers des transformateurs dont le rôle apparaîtra plus loin.

Chaque ligne est constituée de deux conducteurs régulièrement transposés pour compenser les effets de diaphonie, les points de croisement pouvant au surplus être utilisés comme repères permettant au véhicule de déterminer approximativement sa position sur la voie de circulation.

La transmission d'informations entre les lignes 140 et 142 et le véhicule s'effectue par couplage électromagnétique. On connaît déjà des lignes ayant une telle constitution, utilisées par exemple dans le système de transport "VAL" à Lille.

Le dispositif comporte des équipements fixes, portés par la voie, et un équipement porté par chaque véhicule.

Les équipements fixes comportent, pour chaque tronçon, la barrière immatérielle d'entrée 26. Cette barrière peut avoir diverses constitutions, par exemple celle décrite dans la demande de brevet français n° EN 88 16890. Cette barrière comporte un émetteur ultrasonore 152 et un récepteur 154 placés de part et d'autre de la voie, de façon que le faisceau ultrasonore soit interrompu par la présence d'un véhicule. La barrière comporte également un circuit électronique associé 156 indiquant la présence d'un véhicule, révélée par la coupure du faisceau ultrasonore. Le circuit 156 est sécuritaire, du fait qu'il indique la présence d'un véhicule par coupure de faisceau et annulation d'un signal de sortie.

On décrira maintenant, en succession, une constitution possible des équipements fixes et des équipements embarqués.

Les équipements fixes comportent, pour chaque tronçon, les composants montrés en Figure 9. Ces équipements incorporent des moyens de transmission à émetteur-récepteur.

Ils peuvent être regardés comme ayant un module d'émission du sol vers les mobiles, comprenant :
- Une unité de traitement 158 destinée à formater les informations appliquées sur une entrée 160 et provenant de l'automatisme fixe associé au tronçon considéré, et des informations appliquées sur une entrée 162 et provenant de l'automatisme associé au tronçon placé en amont. Cette unité de traitement 158 est prévue pour générer systématiquement une interrogation du véhicule pénétrant dans le tronçon considéré lorsque la barrière immatérielle détecte un obstacle et applique un signal correspond à l'unité de traitement 158. Le circuit électronique sécuritaire 156 peut être prévu pour, non seulement adresser un signal de présence à l'unité de traitement 158, mais encore fournir l'information générale de franchissement de barrière par un véhicule.
- Un modulateur 164 alimenté par un oscillateur non représenté et fournissant un signal modulé à fréquence adaptée pour être transmise sur la ligne 140.
- Un amplificateur de puissance 166, qui attaque la ligne par l'intermédiaire de l'impédance d'adaptation 148 et d'un transformateur d'isolement 168.

Les modules affectés à la réception ont des fonctions sensiblement symétriques de celles des modules d'émission. Sur la Figure 9, ils comportent :
- un transformateur d'isolement 170 ;
- un circuit 172 de mise en forme et de filtrage ;
- un démodulateur 174 ;
- une unité de traitement 176 prévue pour déformater les informations et les transférer, soit vers l'automatisme fixe associé au tronçon concerné (sortie 178), soit vers l'automatisme fixe associé au tronçon amont, par l'intermédiaire d'une interface de transmission 180.

Chaque automatisme fixe 14 ou 16 (Figure 8) peut comporter un calculateur sécuritaire, c'est-à-dire dont tous les traitements sont protégés par un codage de l'information contre les risques d'erreur. Le calculateur d'un automatisme 14 est prévu pour dialoguer :
- d'une part, avec l'équipement de transmission 30 du secteur qu'il équipe ;
- d'autre part, avec l'équipement de transmission 32 du tronçon situé en aval.

Il comporte une entrée de réception des informations fournies par la barrière immatérielle disposée à l'entrée du tronçon.

Avant de décrire les équipements embarqués sur véhicule, il peut être utile de définir le mode de gestion des transmissions entre le sol et les mobiles.

La transmission s'effectue systématiquement par une séquence "interrogation-réponse". Ce sont les équipements au sol qui gèrent la transmission. Les véhicules répondent lorsqu'ils reçoivent une interrogation qu'ils reconnaissent comme leur étant adressée. Chaque automatisme fixe 14 reçoit la liste des numéros d'identification des véhicules susceptibles d'être présents dans le secteur. Chaque automatisme fixe communique ces numéros à l'équipement de transmission correspondant, qui adresse des interrogations successives affectées chacune à un véhicule. Les réponses de chaque véhicule sont retransmises à l'automatisme fixe du tronçon concerné.

Lorsqu'une barrière 26 détecte le passage d'un véhicule, l'équipement de transmission correspondant, 32 par exemple (Figure 8), génère une interrogation spécifique, à laquelle le véhicule situé à l'emplacement de la barrière, et lui seul, répond. Cela implique que les équipements situés à bord du véhicule puissent déterminer que ce véhicule est au droit de la barrière : on décrira plus loin des équipements embarqués sur véhicule pouvant remplir cette fonction. Les équipements portés par le véhicule adressent alors une réponse :
- d'une part, à l'automatisme du tronçon, 20 par exemple, dans lequel pénètre le véhicule pour lui donner le numéro d'identification du véhicule,
- d'autre part, à l'automatisme 14 du tronçon placé en amont, qui est ainsi informé que le dialogue avec le véhicule transite par un nouvel équipement de transmission 32 (et non plus 30).

Par la suite, aussi longtemps que la commande du véhicule n'est pas passée du tronçon amont 18 au nouveau tronçon concerné 20, l'automatisme fixe du tronçon amont demande à l'équipement de transmission du tronçon maintenant concerné de s'adresser au véhicule situé dans le sas de transmission 28.

La gestion des automatismes fixes 14 et 16 découle de la gestion des équipements de transmission.

A un instant donné, les automatismes fixes disposent de la liste des véhicules présents dans les tronçons respectifs qu'ils gèrent, cette information devant être fournie de façon sécuritaire. Cette liste est constituée par l'énumération des codes d'identification propres chacun à un véhicule particulier.

Chaque équipement communique périodiquement la liste des codes d'identification aux équipements de transmission respectifs et, en retour, reçoit les réponses des véhicules présents dans leur tronçon. En cas d'absence de réponse d'un véhicule affiché comme présent dans le tronçon, l'automatisme déclenche une alarme locale.

Lorsqu'un véhicule pénètre dans un tronçon, 20 par exemple :
- sa présence est signalée par la barrière immatérielle correspondante 26,
- l'équipement de transmission 32 du tronçon dans lequel pénètre le véhicule fournit à l'automatisme fixe correspondant 16 le code d'identification de ce véhicule, qui s'ajoute à la liste des codes mémorisés par l'automatisme.

Le véhicule peut alors être pris en charge par l'automatisme fixe, qui transmet au véhicule concerné une information de transfert de commande.

Le véhicule qui pénètre dans un nouveau tronçon 20 le fait par une zone constituant sas 28 en aval du tronçon 18 qu'il quitte. Ce passage dans le sas est communiqué par l'équipement de transmission 32 à l'automatisme 14 du secteur quitté.

Si le mobile est effectivement pris en charge par l'automatisme 16 du tronçon aval, ses équipements embarqués indiquent aux automatismes 16 et 14 que la transition s'est bien effectuée : son code d'identification est alors effacé de la liste gérée par l'automatisme amont 14 : à partir de ce moment, l'automatisme aval 16 devient seul à gérer le véhicule.

Si l'automatisme amont 14 n'a pas reçu, avant que le véhicule n'ait quitté le sas 28, l'information de transfert de commande, il adresse au véhicule un ordre d'arrêt avant la fin du sas : ainsi, le véhicule reste en permanence sous le contrôle d'un automatisme.

Les équipements embarqués sur un mobile peuvent avoir la constitution montrée en Figure 10.

Ces équipements comportent un calculateur sécuritaire 182, c'est-à-dire dont tous les traitements sont protégés par un codage de détection et, éventuellement, de correction d'erreur, ce calculateur pouvant être similaire au calculateur 158 des automatismes fixes. Le calculateur 182 reçoit, de moyens situés à bord du véhicule, une information indiquant la position absolue du véhicule sur la voie. Cette information 184 peut être élaborée par des moyens en eux-mêmes connus. Le calculateur 182 reçoit également le code d'identification du véhicule, provenant d'un module 186. Il est souhaitable que le code d'identification d'un véhicule reste immuable, même en cas d'échange des équipements embarqués. Pour cette raison, il est avantageux de prévoir un dispositif 186 remplaçable, mais élaborant le code d'identification à partir d'un numéro de référence représenté par un câblage 188 fixé à demeure sur le véhicule.

Le calculateur 182 est prévu pour élaborer et fournir, sur une sortie 190, des ordres de commande du véhicule et, notamment, une information d'autorisation de poursuite du déplacement au-delà du sas 28. Le calculateur 182 est également prévu pour recevoir, des équipements de conduite du véhicule (non représentés), des informations 192 à transmettre aux installations fixes et des signaux d'alarme.

Le calculateur 182 est relié aux équipements de transmission embarqués, permettant d'échanger des informations avec les parties fixes de l'installation. Dans le cas illustré sur la Figure 10, les équipements de transmission embarqués comportent une chaîne d'émission et une chaîne de réception, ayant des constitutions similaires. La chaîne servant à l'émission, c'est-à-dire à la transmission des équipements fixes vers les équipements embarqués, comporte un capteur 194, constitué par une bobine d'axe vertical située au-dessus de la ligne d'émission 142. Le courant à fréquence fe circulant dans cette ligne induit une tension aux bornes du capteur 194. La chaîne comporte ensuite un module 196 de mise en forme et de filtrage passe-bande autour de la fréquence fe, un démodulateur 198 et un module de déformatage 100. Symétriquement, l'autre chaîne comporte un module 102 de formatage, un modulateur 104 d'une onde à fréquence porteuse fr, différente de fe, et un étage de puissance 106 qui attaque une bobine d'émission 108 à axe vertical, placée au-dessus de la ligne de réception 40.

Les équipements embarqués ayant la constitution montrée en Figure 10 peuvent être gérés de la façon suivante.
1. Le véhicule reçoit les messages issus de l'automatisme, 14 par exemple, gérant le tronçon sur lequel il se trouve et destiné à tous les véhicules se trouvant dans le tronçon concerné 18.
2. Lorsqu'un message comporte le code d'identification propre à un véhicule se trouvant dans le tronçon, le calculateur 182 du véhicule adresse le message aux automatismes de conduite embarqués. En retour, le véhicule renvoie son code d'identification, et éventuellement les messages d'alarme fournis par les automatismes de conduite embarqués.
3. Lorsque le véhicule est à proximité d'un sas 28 de transmission, il se met à l'écoute des messages d'interrogation fournis par les automatismes fixes en réponse au franchissement d'une barrière immatérielle 26.
4. En réponse à un tel message d'interrogation, le véhicule envoie son code d'identification et, éventuellement, un message élaboré par des automatismes de conduite embarqués, destinés à l'automatisme du tronçon 20 dans lequel pénètre le véhicule, décrivant l'état du véhicule.
5. Au cours d'une phase de transition, qui doit s'achever avant que le véhicule n'ait quitté le sas 28, le véhicule est interrogé par les deux automatismes 14 et 16. Dès que le véhicule est pris en charge par l'automatisme 16 du tronçon aval, cet automatisme lui envoie un message spécifique de transfert de prise en charge. A partir de ce moment, le véhicule répond à tout message reçu de l'automatisme 14 du tronçon qu'il vient de quitter par un message d'acquittement, ce qui interrompt définitivement le dialogue avec l'automatisme 14.

Le message de prise en charge par l'automatisme 16 du nouveau tronçon se traduit par la fourniture aux automatismes de conduite d'une autorisation de rouler dans le nouveau tronçon 20. Si ce message n'est pas reçu, le calculateur adresse aux automatismes de conduite, un ordre d'arrêt avant l'extrémité aval du sas 28, avant perte de dialogue avec l'automatisme 14 du tronçon précédent.

## Revendications

1. Installation de transport à commande automatique du déplacement de véhicules (10) le long d'une voie, comportant des automatismes fixes de commande (14,16) affectés chacun à la gestion d'un tronçon déterminé (18,20) de la voie, chaque tronçon étant muni de moyens (22-30, 24-32) de communication entre l'automatisme fixe de gestion de ce tronçon et les véhicules en circulation sur le tronçon, chaque tronçon (18,20) étant fractionné, par des moyens immatériels, en plusieurs cantons, et chaque véhicule étant prévu pour détecter son passage d'un canton à un autre et pour transmettre l'information de passage à l'automatisme fixe du tronçon,
caractérisée en ce que des moyens sont prévus, sur chaque véhicule en circulation sur le tronçon, pour identifier le canton qu'il occupe (10) et pour l'indiquer à l'automatisme (14,16) correspondant, en ce que les automatismes sont prévus pour fournir à chaque véhicule situé sur le tronçon, en réponse aux indications reçues des véhicules, des informations, sous forme d'indications de cantons, sur l'espacement libre devant lui, et en ce que chaque véhicule porte un équipement de commande de son propre mouvement en tenant compte de l'état d'occupation des cantons vers lesquels il se dirige.

2. Installation selon la revendication 1, caractérisée en ce que les informations fournies à un véhicule se limitent à l'indication que le véhicule peut dépasser le canton qu'il occupe ou, au contraire, doit s'arrêter avant la fin du canton, à distance de sécurité de cette fin.

3. Installation selon la revendication 1 ou 2, caractérisée en ce que chaque tronçon porte de plus des dispositifs matériels (27) de détection de présence des véhicules incapables, par construction ou à la suite de pannes, de communiquer avec les automatismes de commande, et de signalisation.

4. Installation selon la revendication 1, 2 ou 3, caractérisée en ce que chaque tronçon est découpé, non seulement en cantons immatériels, mais aussi en sur-cantons définis par des appareils de voie et de signalisation (34) qui peuvent être classiques, certains au moins des sur-cantons correspondant à plusieurs cantons et non pas à un seul, autorisant le suivi de véhicule en conduite manuelle.

5. Installation selon l'une quelconque des revendications précédentes, caractérisée en ce que les cantons (18a, 18b,..., 18f) sont plus courts en station qu'en partie courante de la voie.

6. Installation selon l'une quelconque des revendications précédentes, caractérisée en ce que chacun des automatismes (14, 16) comporte une unité de calcul (76) ayant une mémoire contenant une liste ordonnée de tous les cantons (18a,..., 18f) du tronçon correspondant et, éventuellement, de sur-cantons du tronçon.

7. Installation selon l'une quelconque des revendications précédentes, caractérisée en ce que chaque véhicule est muni d'un équipement embarqué ayant une unité de calcul (68) munie d'une mémoire qui contient la liste complète de tous les cantons de la voie sur laquelle le véhicule est amené à circuler.

8. Installation selon la revendication 7, caractérisée en ce que les automatismes fixes sont prévus pour interroger les équipements embarqués à cadence suffisante pour refléter l'état instantané de l'installation.

9. Installation selon la revendication 8, caractérisée en ce que chaque tronçon est délimité par une barrière immatérielle (26) permettant de déterminer l'instant où un véhicule (10) quitte un tronçon pour entrer dans le tronçon suivant et qui transmet ladite information aux automatismes fixes des tronçons qu'elle sépare.

10. Installation selon la revendication 9, caractérisée en ce que l'automatisme fixe de chaque tronçon est prévu pour adresser à chaque véhicule qui pénètre dans le tronçon, décelé par la barrière immatérielle, une demande d'identification, et en ce que les équipements de chaque véhicule sont prévus pour envoyer, en réponse, une identification et, éventuellement, une indication de position.

11. Installation selon la revendication 1, caractérisée en ce que chaque tronçon comporte une portion terminale constituant sas (28) et munie de moyens permettant la mise en communication du véhicule non seulement avec l'automatisme (16) du tronçon (20) auquel appartient la portion terminale, mais aussi avec l'automatisme (14) gérant le tronçon adjacent (18), dès que le véhicule pénètre dans le sas, des moyens (26) commandés par le véhicule lors de son passage en un emplacement déterminé de la partie terminale, provoquant le transfert de commande d'un automatisme à l'autre, et des moyens pour vérifier que le transfert est effectué et déclenche une alarme en cas d'absence de transfert dans le sas.

12. Installation selon la revendication 11, caractérisée en ce que les moyens de mise en communication comportent une boucle de transmission par tronçon, les boucles de deux tronçons adjacents présentant un recouvrement définissant un sas matériel.

## Claims

1. Transport system with automatic control of the movement of vehicles (10) along a trackway, comprising stationary automatic controllers (14,16) each assigned to the handling of a predetermined section (18,20) of the trackway, each section being provided with means (22-30, 24-32) for communication between the stationary controller which handles that section and the vehicles circulating on the section, each section (18,20) being split, by virtual means, into a plurality of signalling sections and each vehicle being arranged for detecting the passage thereof from a signalling section to another signalling section and for transmitting an information of passage to the stationary automatic controller of the section,
characterized in that means are provided, on each vehicle circulating on the section, for identifying the signalling section (10) on which it is and for indicating that signalling section to the respective automatic controller (14,16), in that the automatic controllers are arranged for delivering data to each vehicle located in the section, responsive to indications received from the vehicles, said data consisting of indications of signalling sections defining the space which is clear before the vehicle, and in that each vehicle carries equipment for controlling its own movement responsive to the condition of occupation of the signalling sections toward which it moves.

2. System according to claim 1,
characterized in that the data delivered to a vehicle only comprise an indication that the vehicle may move beyond the signalling section in which it is or, to the contrary, that the vehicle should stop before the end of the signalling section, at a safety distance from that end.

3. System according to claim 1 or 2,
characterized in that each section further carries material devices (27) for detecting the presence of those vehicles which are unable, due to the construction thereof or following a failure, to communicate with the automatic controllers, and for signalization.

4. System according to claim 1, 2 or 3,
characterized in that each section is split, not only into virtual signalling sections, but also in macro-signalling sections defined by trackways and signalling units (34) which may be conventional, some at least of the macro-signalling sections corresponding to a plurality of signalling sections rather than to one signalling section, for permitting to track the vehicle when manually controlled.

5. System according to any one of the preceding claims,
characterized in that the signalling sections (18a, 18b,..., 18f) are shorter in stations than in current portions of the trackway.

6. System according to any one of the preceding claims,
characterized in that each of the automatic controllers (14,16) comprises a computing unit (76) having a memory store for containing a sequential list of all signalling sections (18a,..., 18f) of the respective section and, possibly, of macro-signalling sections of the section.

7. System according to any one of the preceding claims,
characterized in that each vehicle is provided with onboard equipment having a computing unit (68) provided with a memory store which contains the complete list of all signalling sections of the trackway on which the vehicle may have to circulate.

8. System according to claim 7,
characterized in that the stationary automatic controllers are arranged for calling the on-board equipments at a sufficient frequency to reflect the instantaneous condition of the system.

9. System according to claim 8,
characterized in that each section is defined by a virtual gate (26) which enables to determine the time at which a vehicle (10) leaves a section for entering the next section and which transmits that information to the stationary automatic controllers of the sections which are separated thereby.

10. System according to claim 9,
characterized in that the stationary automatic controller of each section is arranged to deliver an identification call to each vehicle which enters the section, detected by the virtual gate and in that the equipments of each vehicle are designed to send, as a response, identification data and, possibly, an indication as to the position of the vehicle.

11. System according to claim 1,
characterized in that each section comprises an end portion which constitutes a lock (28) and is provided with means for communication of the vehicle not only with the automatic controller (16) of the section (20) to which the end portion belongs, but also with the automatic controller (14) which handles the adjacent section (18), as soon as the vehicle enters the lock, means (26) controlled by the vehicle when the latter passes a predetermined location in the end portion causing transfer of control from an automatic controller to another, and means for checking that the transfer has been effective, which triggers an alarm if there is lack of transfer in the lock.

12. System according to claim 11,
characterized in that the means for communication comprise one transmission loop per section, the loops of two mutually adjacent sections having an overlap which defines an actual lock.

## Patentansprüche

1. Transportanlage mit automatischer Steuerung der Fahrzeugbewegung (10) längs einer Straße, bestehend aus festen Steuerautomatikeinheiten (14, 16), von denen jede für die Leitung eines bestimmten Straßenabschnitts (18, 20) zugeteilt ist, wobei jeder Abschnitt mit Kommunikationsmitteln (22-30, 24-32) zwischen der festen Steuerautomatikeinheit dieses Abschnitts und den Fahrzeugen im Verkehr auf diesem Abschnitt ausgerüstet ist, wobei jeder Abschnitt (18, 20) über immaterielle Mittel in mehrere Gebiete unterteilt ist, und wobei jedes Fahrzeug dazu vorgesehen ist, seine Durchfahrt von einem Gebiet in ein anderes zu detektieren und die Durchfahrtsinformation einer festen Steuerautomatikeinheit des Abschnitts zu senden, **dadurch gekennzeichnet**, **daß** Mittel für jedes Fahrzeug im Verkehr auf diesem Abschnitt vorgesehen sind, um den Abschnitt zu identifizieren, den es besetzt (10), und dies der entsprechenden Steuerautomatikeinheit (14, 16) anzuzeigen, daß die Steuerautomatikeinheiten dazu vorgesehen sind, jedem in diesem Abschnitt befindlichen Fahrzeug als Antwort auf die von den Fahrzeugen erhaltenen Angaben Informationen in Gestalt von Gebietsangaben über den freien Abstand vor ihm zu liefern, und daß jedes Fahrzeug eine Steuereinrichtung für seine eigene Bewegung hat, in der dem Besetzungszustand der Gebiete, auf die es zufährt, Rechnung getragen wird.

2. Anlage nach Anspruch 1, **dadurch gekennzeichnet, daß** die einem Fahrzeug gelieferten Informationen sich auf die Anzeige beschränken, daß das Fahrzeug aus dem Gebiet, das es besetzt, herausfahren kann oder im Gegenteil vor dem Ende des Gebiets mit einem Sicherheitsabstand vor diesem Ende anhalten muß.

3. Anlage nach Anspruch 1 oder 2, **dadurch gekennzeichnet**, **daß** jeder Abschnitt überdies materielle Vorrichtungen (27) zum Nachweis des Vorhandenseins von Fahrzeugen hat, die aufgrund der Konstruktion oder als Folge von Pannen nicht in der Lage sind, mit den Steuer- und Signalübertragungsautomatikeinheiten in Verbindung zu treten.

4. Anlage nach Anspruch 1, 2 oder 3, **dadurch gekennzeichnet**, **daß** jeder Abschnitt nicht nur in immaterielle Gebiete sondern auch in Übergebiete unterteilt ist, die durch Straßen und Signalisierungsvorrichtungen (34), die klassisch sein können, bestimmt werden, wobei mindestens bestimmte dieser Übergebiete mehreren Gebieten und nicht nur einem entsprechen, wobei das Fahren des Fahrzeugs unter manueller Leitung ermöglicht wird.

5. Anlage nach einem der vorhergehenden Ansprüche, **dadurch gekennzeichnet**, **daß** die Gebiete (18a, 18b,... 18f) in der Station kürzer als auf dem fließenden Straßenstück sind.

6. Anlage nach einem der vorhergehenden Ansprüche, **dadurch gekennzeichnet**, **daß** jede der Steuerautomatikeinheiten (14, 16) eine Recheneinheit (76) mit einem Speicher umfaßt, der eine Liste enthält, die allen Gebiete (18a,...18f) des entsprechenden Abschnitts und möglicherweise der Übergebiete des Abschnitts zugeordnet ist.

7. Anlage nach einem der vorhergehenden Ansprüche, **dadurch gekennzeichnet**, **daß** jedes Fahrzeug mit einer eingebauten Ausrüstung mit einer Recheneinheit (68) ausgerüstet ist, die mit einem Speicher versehen ist, der die vollständige Liste aller Gebiete der Straße enthält, auf der das Fahrzeug verkehren soll.

8. Anlage nach Anspruch 7, **dadurch gekennzeichnet**, **daß** die festen Steuerautomatikeinheiten dazu vorgesehen sind, die eingebauten Ausrüstungen mit ausreichender Abfolge abzufragen, um den augenblicklichen Zustand der Anlage wiederzuspiegeln.

9. Anlage nach Anspruch 8, **dadurch gekennzeichnet**, **daß** jeder Abschnitt durch eine immaterielle Schwelle (26) begrenzt wird, die es erlaubt, den Zeitpunkt zu bestimmen, an dem ein Fahrzeug (10) einen Abschnitt verläßt, um in den folgenden Abschnitt hineinzufahren, und die die besagte Information den festen Steuerautomatikeinheiten der Abschnitte, die sie trennt, sendet.

10. Anlage nach Anspruch 9, **dadurch gekennzeichnet**, **daß** die feste Steuerautomatikeinheit jedes Abschnitts dazu vorgesehen ist, jedem Fahrzeug, das in den Abschnitt hineinfährt, was durch die immaterielle Schwelle nachgewiesen wird, eine Identifizierungsaufforderung zu schicken, und daß die Ausrüstungen jedes Fahrzeugs dazu vorgesehen sind, als Antwort eine Identifizierung und möglicherweise eine Lageangabe zu schicken.

11. Anlage nach Anspruch 1, **dadurch gekennzeichnet**, **daß** jeder Abschnitt ein eine Schleuse bildendes Endstück hat, das mit Mitteln versehen ist, die die In-Verbindung-Setzung des Fahrzeugs nicht nur mit der Steuerautomatikeinheit (16) des Abschnitts (20), zu dem das Endstück gehört, erlauben, sondern auch mit der Steuerautomatikeinheit (14), die den angrenzenden Abschnitt (18) leitet, sobald das Fahrzeug in die Schleuse einfährt, und Mittel (26) hat, die von dem Fahrzeug bei seiner Durchfahrt an einer bestimmten Stelle des Endstücks gesteuert werden, wodurch die Übertragung der Steuerung von einer Steuerautomatikeinheit auf die andere hervorgerufen wird, und Mitteln hat, um zu überprüfen, daß der Übergang vollzogen ist, und um im Fall eines fehlenden Übergangs in der Schleuse einen Alarm auszulösen.

12. Anlage nach Anspruch 11, **dadurch gekennzeichnet**, **daß** die Mittel zur Herstellung der Verbindung eine Sendeschleife pro Abschnitt umfassen, wobei die Schleifen von zwei angrenzenden Abschnitten eine Überdeckung aufweisen, die eine materielle Schleuse definieren.
